# EUROPÄISCHE PATENTSCHRIFT

(11) **EP 0 302 479 B1**
(45) Veröffentlichungstag und Bekanntmachung des Hinweises auf die Patenterteilung: **03.11.1993**
(21) Anmeldenummer: 88112654.4
(22) Anmeldetag: 03.08.1988
(51) Int. Cl.: H01P 5/18

(54) **Streifenleitungskoppler**
Strip line coupling arrangement
Coupleur à lignes à bandes

(30) Priorität: 06.08.1987 DE 3726237
(43) Veröffentlichungstag der Anmeldung: 08.02.1989
(73) Patentinhaber: SIEMENS AKTIENGESELLSCHAFT, 80333 München (DE)
(72) Erfinder: Junghans, Helmut, Dipl.-Ing., D-8000 München 2 (DE)

(56) Entgegenhaltungen:
- EP-A- 0 014 620
- DE-A- 1 815 205
- DE-A- 2 457 644
- DE-B- 1 215 226
- FR-E- 95 372
- US-A- 3 999 150
- US-A- 4 614 922
- IEEE TRANSACTIONS ON ELECTRON DEVICES, Band ED-30, Nr. 1, Januar 1983, Seiten 29-32, New York, US; M. KUMAR et al.: "Monolithic GaAs interdigitated couplers"

## Beschreibung

Die Erfindung bezieht sich auf einen Streifenleitungskoppler für integrierte Hochfrequenzschaltkreise mit mehreren gekoppelten Streifenleiterbahnen in Spiralform mit eng benachbartem Verlauf zueinander, die in ihrer Länge in zwei Kopplerhälften aufgeteilt sind und jede Kopplerhälfte auf einem dielektrischen Substrat aufgebracht ist. Ein solcher Koppler ist durch die US-PS 3 999 150 bekannt.

Ferner ist eine Kopplerstruktur mit seitengekoppelten mehrfachen Streifenleitungen in der DE-OS 28 39 874 beschrieben. Eine solche Kopplerstruktur besitzt jedoch eine unzureichende Isolation, bedingt durch die unterschiedliche Länge der spiralförmig angeordneten Leiterbahnen. Dabei kann bei entsprechend großer Wicklungszahl der äußere Streifenleiter erheblich länger sein als der innere Streifenleiter. Durch die unterschiedlichen Streifenleiterlängen entstehen an den Koppler-Ein/Ausgängen unerwünschte Reflexionen, welche die Isolation insbesondere im hohen Frequenzbereich stark herabsetzen.

Der Erfindung liegt die Aufgabe zugrunde, einen in seinem Aufbau einfachen Streifenleitungskoppler mit guter Isolation zu schaffen.

Diese Aufgabe wird mit einem Streifenleitungskoppler der eingangs beschriebenen Art und gemäß den kennzeichnenden Mermale der Ansprüche 1 oder 3 gelöst.

Vorteilhafte Ausgestaltungen und Weiterbildungen des Erfindungsgegenstandes sind in den Unteransprüchen angegeben.

Nachstehend wird die Erfindung anhand in der Zeichnung dargestellter Ausführungsbeispiele näher erläutert.

Es zeigen
- Fig. 1: die Leiterbahnstruktur einer Kopplerhälfte,
- Fig. 2: einen Streifenleitungskoppler in perspektifischer Darstellung der Einzelelemente und
- Fig. 3: eine Leiterbahnstruktur in planarer Anordnung.

Fig. 1 zeigt in einer Draufsicht eine Hälfte eines Kopplers mit 4-facher Streifenleiterstruktur. Dabei sind auf einem dielektrischen Substrat S1, beispielsweise Al₂O₃ -Keramik auf der Vorderseite die vier Leiterbahnen L1, L2, L3 und L4 in Streifenleitungstechnik in eng benachbartem Verlauf zueinander in rechteckförmiger Spiralform aufgebracht. Die Rückseite des Substrats S1 ist ganzflächig metallisiert. Entlang der Längsseite des Substrats S1 sind metallisierte Kontaktierungsflächen 1 bis 7 zur Kontaktierung mit Anschlußelementen (in der Fig. nicht dargestellt) aufgebracht, die mit ihrem beispielsweise zangenförmig ausgebildeten Endbereich das Substrat an der Längsseite umschließen und kontaktierend auf den Metallisierungsflächen aufliegen. Im gezeigten Ausführungsbeispiel sind die Leiterbahnen L1 und L3 an die Kontaktierungsfläche 1, die Leiterbahnen L2 und L4 über eine Anschlußleitung 10 an die Kontaktierungsfläche 3 geführt. Die Verbindung der Leitungsenden der Leiterbahnen L2 und L4 erfolgt dabei über die Durchkontaktierungen 8 und 9 und eine an der Rückseite des Substrats innerhalb einer Aussparung 17 der Metallisierung aufgebrachten Verbindungsleitung 15.

Die im Innenbereich der Spirale liegenden Leitungsenden sind über Durchkontaktierungen 11, 12, 13 und 14 zur Rückseite des Substrats S1 durchkontaktiert, wobei im Bereich dieser Durchkontaktierungen die ganzflächige Metallisierung der Rückseite eine entsprechende Aussparung 16 aufweist.

Die zweite Kopplerhälfte ist entsprechend der in Fig. 1 gezeigten Leiterstruktur aufgebaut. In einer um 180° um die parallel zur Schmalseite des Substrats verlaufende Mittelachse M gedrehten Lage wird das die zweite Kopplerhälfte tragende Substrat S2 mit seiner metallisierten Seite auf die metallisierte des ersten Substrats S1 aufgelegt und kontaktierend verbunden (vgl. hierzu die Darstellung in Fig. 2). Bei dem in der Figur unten liegenden Substrat S2 befinden sich die äußeren Leitungsenden der Leiterbahnen an der rechten Seite und sind in entsprechender Weise wie bei der ersten Kopplerhälfte an die Kontaktierungsflächen 5 und 7 geführt. Durch die Drehung des zweiten Substrats S2 um 180° gegenüber dem ersten Substrat S1 ergibt sich für die im Innenbereich der Spirale liegenden Leitungsenden eine solche Lage, daß die den Leitungsenden zugehörigen Durchkontaktierungen 11 bis 14 beider Kopplerhälften einander in umgekehrter Reihenfolge gegenüberliegen. Das bedeutet also, daß die Leiterbahn L1 der ersten Kopplerhälfte mit der Leiterbahn L4 der zweiten Kopplerhälfte verbunden ist und in entsprechender Weise die Leiterbahnen L2, L3 und L4 der ersten Kopplerhälfte mit den Leiterbahnen L3, L2 und L1 der zweiten Kopplerhälfte verbunden sind. Durch die derart vorgenommene Verbindung der Leiterbahnen der beiden Kopplerhälften wird erreicht, daß insgesamt jede der vier spiralförmig aufgewickelten Leiterbahnen gleich lang ist, wodurch sich eine hohe Isolation ergibt.

Durch die Aufteilung der Leiterbahnen in zwei Kopplerhälften, die masseseitig zusammengefügt sind, ergibt sich auch ein sehr platzsparender Aufbau des Kopplers. Dieser Vorteil wird zusätzlich noch verbessert durch den geringen gegenseitigen Abstand zwischen zwei benachbarten Leiterbahnbündeln. Ein Bündel ist dabei definiert als Anzahl der Leiterbahnen des Kopplers. Dies sind im dargestellten Ausführungsbeispiel vier Leiterbahnen, jedoch ist auch eine beliebig andere Anzahl möglich. Dieser Abstand s zwischen benachbarten Leiterbahnbündeln ist gleich dem Abstand der Leiterbahnen innerhalb eines Leiterbahnbündels.

Fig. 3 zeigt in einer schematischen Darstellung einen Koppler mit 2-facher Streifenleiterstruktur in planarer Anordnung. Dabei sind die beiden spiralförmig aufgewickelten Kopplerhälften statt Rückseite an Rückseite planar angeordnet, d. h. benachbart auf der selben Seite eines Substrats S3, dessen Rückseite ganzflächig metallisiert ist. Die in rechteckförmiger Spiralform aufgebrachten Leiterbahnen L5, L6 und L7, L8 der beiden Kopplerhälften sind in derselben Richtung aufgewickelt, im Ausführungsbeispiel entgegen dem Uhrzeigersinn. Die im Innenbereich der Spirale liegenden Leitungsenden sind über Bondverbindungen 18, 19 miteinander verbunden, wobei dies wiederum in der Weise erfolgt, daß der äußere Streifenleiter L5 bzw. L7 der einen Kopplerhälfte mit dem inneren Streifenleiter L6 bzw. L8 der anderen Kopplerhälfte verbunden ist. Damit sind die Gesamtlängen beider Streifenleiter des Kopplers gleich. Der Abstand s zwischen den beiden Kopplerhälften ist gleich dem Abstand der Leiterbahnen innerhalb eines Leiterbahnbündels.

## Patentansprüche

1. Streifenleitungskoppler für integrierte Hochfrequenzschaltkreise aufgebaut aus zwei aus mehreren gekoppelten Streifenleiterbahnen (L₁,L₂,..) in Spiralform mit eng benachbartem Verlauf zueinander, bestchenden Koppelhälften und bei dem jede Kopplerhälfte auf einem dielektrischen Substrat (S₁,S₂) aufgebracht ist,
**dadurch gekennzeichnet,** daß die Streifenleiterbahnen (L₁,L₂,..) der beiden Kopplerhälften jeweils auf der Außenfläche der beiden einseitig ganzflächig metallisierten Substrate aufgebracht sind und daß die in der Spirale innen liegenden Enden der Streifenleiterbahnen derart über Durchkontaktierungen in den mit ihrer metallisierten Seite aufeinanderliegenden Substraten miteinander verbunden sind, daß die Enden der Streifenleiterbahnen der einen Kopplerhälfte in der Reihenfolge von der äußeren zur inneren Streifenleiterbahn eines Leiterbahnbündels mit den Enden der Streifenleiterbahn der anderen Kopplerhälfte in der Reihenfolge von der inneren zur äußeren Streifenleiterbahn des entsprechenden Leiterbahnbündels zusammengeführt sind.

2. Streifenleitungskoppler nach Anspruch 1,
**dadurch gekennzeichnet,** daß die Metallisierung der metallisierten Substratseite im Bereich der Durchkontaktierungen Aussparungen (16) aufweist.

3. Streifenleitungskoppler für integrierte Hochfrequenzschaltkreise aufgebaut aus zwei aus mit mehreren gekoppelten Streifenleiterbahnen (L₅,L₆) in Spiralform mit eng benachbartem Verlauf zueinander bestchenden Koppelhälften
**dadurch gekennzeichnet,** daß jede Kopplerhälfte auf einem dielektrischen Substrat aufgebracht ist, daß die Streifenleiterbahnen der beiden Kopplerhälften jeweils auf der Außenfläche des einseitig ganzflächig metallisierten Substrats aufgebracht sind und daß die in der Spirale innen liegenden Enden der Streifenleiterbahnen derart über Bondelemente (19) miteinander verbunden sind, daß die Enden der Streifenleiterbahnen (L₅,L₆) der einen Kopplerhälfte in der Reihenfolge von der äußeren zur inneren Streifenleiterbahn eines Leiterbahnbündels mit den Enden der Streifenleiterbahnen (L₇,L₈) der anderen Kopplerhälfte in der Reihenfolge von der inneren zur äußeren Streifenleiterbahn des entsprechenden Leiterbahnbündels zusammengeführt sind.

4. Streifenleitungskoppler nach einem der Ansprüche 1 bis 3,
**dadurch gekennzeichnet,** daß der Abstand zwischen den Streifenleiterbahnen benachbarter Leiterbahnbündel gleich ist dem Abstand der Streifenleiterbahnen innerhalb eines Leiterbahnbündels.

## Claims

1. Stripline coupler for integrated radio-frequency circuits constructed from two coupling halves, which comprise a plurality of coupled strip conductor tracks (L₁, L₂,...) in spiral form running closely adjacent to one another and in which each coupler half is fitted on a dielectric substrate (S₁, S₂), characterised in that the strip conductor tracks (L₁, L₂,...) of the two coupler halves are in each case fitted on the outer surface of the two substrates which are metallised over the entire surface on one side, and in that the ends of the strip conductor tracks located on the inside in the spiral are connected to one another via through-plated holes in the substrates which lie with their metallised side on one another, in such a manner that the ends of the strip conductor tracks of the one coupler half are joined together in the sequence from the outer to the inner strip conductor track of a conductor track bundle with the ends of the strip conductor track of the other coupler half in the sequence from the inner to the outer strip conductor track of the corresponding conductor track bundle.

2. Stripline coupler according to Claim 1, characterised in that the metallisation of the metallised substrate side has recesses (16) in the region of the through-plated holes.

3. Stripline coupler for integrated radio-frequency circuits constructed from two coupling halves which comprise a plurality of coupled strip conductor tracks (L₅, L₆) in spiral form running closely adjacent to one another, characterised in that each coupler half is fitted on a dielectric substrate, and in that the strip conductor tracks of the two coupler halves are in each case fitted on the outer surface of the substrate which is metallised over the entire surface on one side, and in that the ends of the strip conductor tracks located on the inside in the spiral are connected to one another via strip elements (19) in such a manner that the ends of the strip conductor tracks (L₅, L₆) of the one coupler half are joined together in the sequence from the outer to the inner strip conductor track of a conductor track bundle with the ends of the strip conductor tracks (L₇, L₈) of the other coupler half in the sequence from the inner to the outer strip conductor track of the corresponding conductor track bundle.

4. Stripline coupler according to one of Claims 1 to 3, characterised in that the distance between the strip conductor tracks of adjacent conductor track bundles is equal to the distance between the strip conductor tracks within a conductor track bundle.

## Revendications

1. Coupleur de lignes en forme de bandes pour des circuits intégrés à haute fréquence, constitué par deux moitiés, qui sont formées par plusieurs voies conductrices en forme de bandes couplées (L₁, L₂, ...), de forme spiralée et a étendent au voisinage immédiat l'une de l'autre, et dans lequel chaque moitié du coupleur est disposée sur un substrat diélectrique (S₁, S₂),
caractérisé par le fait que les voies conductrices en forme de bandes (L₁,L₂, ...) des deux moitiés du coupleur sont disposées respectivement sur la surface extérieure des deux substrats entièrement métallisés sur l'une de leurs faces, et que les extrémités, situées à l'intérieur de la spirale, des voies conductrices en forme de bandes sont reliées entre elles par l'intermédiaire de contacts traversants ménagés dans les substrats superposés par leurs faces métallisées, de sorte que les extrémités des voies conductrices en forme de bandes d'une moitié du coupleur, dans la succession partant de la voie conductrice en forme de bande extérieure vers la voie conductrice en forme de bande intérieure d'un faisceau de voies conductrices, sont réunies aux extrémités de la voie conductrice en forme de bande de l'autre moitié du coupleur, dans la succession partant de la voie conductrice en forme de bande intérieure vers la voie conductrice en forme de bande extérieure du faisceau correspondant de voies conductrices.

2. Coupleur de lignes en forme de bandes suivant la revendication 1, caractérisé par le fait que la métallisation de la face métallisée du substrat possède des évidements (16) dans la zone des contacts traversants.

3. Coupleur de lignes en forme de bandes pour des circuits intégrés à haute fréquence, constitué par deux moitiés formées par plusieurs voies conductrices en forme de bandes couplées (L₅, L₆) de forme spiralée et s'étendent au voisinage immédiat l'une de l'autre, caractérisé par le fait que chaque moitié du coupleur est déposée sur un substrat diélectrique, que les voies conductrices en forme de bandes des deux moitiés du coupleur sont déposées respectivement sur la surface extérieure du substrat entièrement métallisé sur une face, et que les extrémités, situées à l'intérieur de la spirale, des voies conductrices en forme de bandes sont reliées entre elles par l'intermédiaire d'éléments de liaison (19) de telle sorte que les extrémités des voies conductrices en forme de bandes (L₅, L₆) d'une moitié du coupleur sont raccordées, selon la séquence partant de la voie conductrice en forme de bande extérieure vers la voie conductrice en forme de bande intérieure d'un faisceau de voies conductrices, aux extrémités des voies conductrices en forme de bandes (L₇, L₈) de l'autre moitié du coupleur dans la succession partant de la voie conductrice en forme de bande intérieure vers la voie conductrice en forme de bande extérieure du faisceau correspondant de voies conductrices.

4. Coupleur de lignes en forme de bandes suivant l'une des revendications 1 à 3, caractérisé par le fait que la distance entre les voies conductrices en forme de bandes de faisceaux voisins de voies conductrices est égale à la distance entre les voies conductrices en forme de bandes situées à l'intérieur d'un faisceau de voies conductrices.
